# EUROPÄISCHE PATENTSCHRIFT

(11) **EP 3 913 171 B1**
(45) Veröffentlichungstag und Bekanntmachung des Hinweises auf die Patenterteilung: **22.05.2024**
(21) Anmeldenummer: 21169824.6
(22) Anmeldetag: 22.04.2021
(51) Int. Cl.: E05B 47/00, E05C 9/00, E05D 15/06

(54) **VERRIEGELUNGS- UND/ODER POSITIONIERANTRIEB FÜR EIN FENSTER, EINE TÜR ODER DERGLEICHEN**
LOCKING AND/OR POSITIONING DRIVE FOR A WINDOW, DOOR OR THE LIKE
ENTRAÎNEMENT DE VERROUILLAGE ET/OU DE POSITIONNEMENT POUR UNE FENÊTRE, UNE PORTE OU SIMILAIRE

(30) Priorität: 20.05.2020 DE 102020206316
(43) Veröffentlichungstag der Anmeldung: 24.11.2021
(73) Patentinhaber: GEZE GmbH, 71229 Leonberg (DE)
(72) Erfinder: Gschlecht, Franziska, 70190 Stuttgart (DE); Braun, Dominic, 70839 Gerlingen (DE)

(56) Entgegenhaltungen:
- DE-A1-102016 108 706

## Beschreibung

Die Erfindung betrifft einen Verriegelungsantrieb für ein Fenster, eine Tür oder dergleichen, mit einem Gehäuse, einer im Gehäuse angeordneten motorischen Antriebseinheit mit zugeordnetem Getriebe und einem durch die motorische Antriebseinheit mit zugeordnetem Getriebe beaufschlagbaren Abtriebselement. Ein Antrieb mit den Merkmalen des Oberbegriffs des Anspruchs 1 ist aus der DE 10 2016 108 706 A1 bekannt. Sie betrifft ferner ein Fenster, eine Tür oder dergleichen mit einem solchen Antrieb.

Fensterprofile bieten wenig Raum für integrierte Antriebe. Dies ist insbesondere dann der Fall, wenn ein Flügelantrieb direkt an einer Schubstange sitzen soll, durch die bestimmte Verriegelungspunkte betätigt werden sollen. Liegt der Antrieb in der Flügelkammer des Flügelprofils, so sind die Montagemöglichkeiten beschränkt. Zudem sind die derzeitigen Verriegelungsantriebe relativ langsam. Einige herkömmliche integrierte Antriebe beeinträchtigen darüber hinaus die thermische Isolation des Fensterprofils. Von Nachteil ist auch, dass die bisher bekannten Verriegelungsantriebe lediglich die Zustände "Verriegelt" und "Entriegelt" annehmen können.

Der Erfindung liegt die Aufgabe zugrunde, einen Verriegelungsantrieb sowie ein Fenster, Tür oder dergleichen der eingangs genannten Art anzugeben, bei denen die zuvor angeführten Probleme beseitigt sind. Dabei sollen der Antrieb bei möglichst kompaktem Aufbau und möglichst großem maximalem Hub unter Aufrechterhaltung der thermischen Isolation des Fensters bzw. der Tür insbesondere einfacher und platzsparender im Fenster bzw. der Tür montierbar, das Fenster bzw. die Tür schneller verriegel- und entriegelbar bzw. schneller positionierbar und über den Antrieb insbesondere auch mehrere Verriegelungspunkte des Fensters bzw. der Tür gleichzeitig betätigbar sein.

Erfindungsgemäß wird diese Aufgabe durch einen Verriegelungsantrieb mit den Merkmalen des Anspruchs 1 bzw. ein Fenster, eine Tür oder dergleichen mit dem Merkmal des Anspruchs 12 gelöst. Bevorzugte Ausführungsformen des erfindungsgemäßen Antriebs sowie des erfindungsgemäßen Fensters, Tür oder dergleichen ergeben sich aus den Unteransprüchen.

Der erfindungsgemäße Verriegelungsantrieb für ein Fenster, eine Tür oder dergleichen umfasst ein Gehäuse, eine im Gehäuse angeordnete motorische Antriebseinheit mit zugeordnetem Getriebe und ein durch die motorische Antriebseinheit mit zugeordnetem Getriebe beaufschlagbares Abtriebselement. Er zeichnet sich dadurch aus, dass das Gehäuse und das Abtriebselement jeweils eine längliche Form besitzen und sich das längliche Abtriebselement parallel zur Längsachse des Gehäuses über dessen gesamte Länge durch dieses hindurch erstreckt und über die motorische Antriebseinheit mit zugeordnetem Getriebe in beide Längsrichtungen antreibbar ist, wobei die beiden Enden des Abtriebselements jeweils mit einer Schubstange oder einem Schubstangenelement koppelbar sind.

Aufgrund dieser Ausgestaltung des Antriebs können beidseits des Antriebs befindliche Schubstangen gleichsinnig synchron betrieben werden. Damit ist nur ein Motor für mehrere Verriegelungspunkte notwendig. Zudem kann dadurch der ansonsten von der bzw. den Schubstangen belegte Raum für den Antrieb genutzt werden, denn das Abtriebselement bildet quasi ein Zwischenelement zwischen den beidseits des Antriebs angeordneten Schubstangen, welches diese verbindet. Zudem ist der erfindungsgemäße Antrieb sehr schnell, wobei er praktisch eine Positionsverstellung in Echtzeit sowie eine Echtzeitverriegelung ermöglicht.

Bevorzugt erstreckt sich das Abtriebselement mit seinen beiden Enden jeweils zumindest soweit aus dem Gehäuse nach außen, dass diese Enden auch bei maximalem Verfahrweg des Abtriebselements noch außerhalb des Gehäuses verbleiben. Die Kopplungsstellen des Abtriebselements mit den Schubstangen bleiben dadurch stets zugänglich.

Zweckmäßigerweise umfasst das der motorischen Antriebseinheit zugeordnete Getriebe eine Schneckenradstufe.

In bestimmten Fällen ist auch von Vorteil, wenn das der motorischen Antriebseinheit zugeordnete Getriebe wenigstens eine Stirnradstufe umfasst.

Vorteilhafterweise ist das längliche Abtriebselement zumindest abschnittsweise nach Art einer Zahnstange mit einer Verzahnung versehen, mit der ein mit einer Gegenverzahnung versehenes Element des Getriebes kämmt.

Gemäß einer bevorzugten praktischen Ausführungsform des erfindungsgemäßen Antriebs sind die beiden Enden des länglichen Abtriebselements zum Anschluss einer jeweiligen Schubstange oder Schubstangenelements jeweils mit einem abnehmbaren, austauschbaren Endstück versehen. Damit können in Abhängigkeit vom verwendeten Flügel- oder Blendrahmenprofil unterschiedliche Endstücke eingesetzt werden, womit eine optimale Adaption einer jeweiligen Schubstange bzw. eines jeweiligen Schubstangenelements an ein jeweiliges Ende des Abtriebselements ermöglicht wird.

Dabei ist insbesondere von Vorteil, wenn ein jeweiliges Endstück am betreffenden Ende des länglichen Abtriebselements relativ zu diesem verstellbar und in unterschiedlichen Positionen fixierbar anbringbar ist.

Bevorzugt besitzt ein jeweiliges Endstück eine längliche Form, wobei es an einem Ende mit einem in eine entsprechende Öffnung des betreffenden Endes des länglichen Abtriebselements einsteckbaren Gelenkzapfen und am gegenüberliegenden Ende mit einer Gewindeöffnung versehen ist, in die zum Fixieren des relativ zum betreffenden Ende des Abtriebselements um eine durch den Gelenkzapfen definierte Drehachse drehbaren Endstücks in einer jeweiligen Drehposition eine sich durch ein im betreffenden Ende des Abtriebselements vorgesehenes Langloch hindurch erstreckende Kopfschraube einschraubbar ist.

Von Vorteil ist zudem, wenn ein jeweiliges Endstück auf seiner dem Gelenkzapfen gegenüberliegenden Seite einen vorzugsweise mit der Gewindeöffnung ausgerichteten Anschlusszapfen zum Anschluss einer Schubstange oder Schubstangenelements aufweist. Dabei kann dieser Anschlusszapfen bei den verschiedenen austauschbaren Endstücken insbesondere eine unterschiedliche Länge besitzen.

Bevorzugt besitzt das Gehäuse des Antriebs die Form eines länglichen Quaders. Der Antrieb ist damit wesentlich einfacher im Tür- bzw. Fensterprofil integrierbar.

Dabei ist insbesondere auch von Vorteil, wenn das die Form eines länglichen Quaders besitzende Gehäuse gestuft, insbesondere zweistufig, ausgeführt ist. Über eine entsprechende Gehäusestufe kann der Antrieb insbesondere auf das Flügel- bzw. Blendrahmenprofil aufgelegt und auf diesem befestigt werden.

Bevorzugt ist die motorische Antriebseinheit zur Erzeugung einer das längliche Abtriebselement beaufschlagenden linearen Kraft von zumindest 600 N ausgelegt. Damit wird eine relativ hohe Verriegelungs- bzw. Positioniergeschwindigkeit erreicht.

Der maximale Verfahrweg des länglichen Abtriebselements beträgt bevorzugt zumindest 18 mm. Damit ist nicht nur ein Verriegeln und Entriegeln des Fensters bzw. der Tür möglich. Mit dem entsprechend großen Hub kann der Fenster- bzw. Türflügel auch in unterschiedliche Positionen wie insbesondere eine Kipp-, Geschlossen- und Drehposition verbracht werden.

Das erfindungsgemäße Fenster, die Tür oder dergleichen zeichnet sich dadurch aus, dass es wenigstens einen erfindungsgemäßen Antrieb umfasst.

Bevorzugt ist deren Antrieb zum Verriegeln von wenigstens einem Verriegelungspunkt und/oder zum Kippen, Drehen und/oder Überführen des Fensters- bzw. Türflügels in dessen geschlossene Position vorgesehen.

Der Antrieb ist vorteilhafterweise zumindest teilweise im Profil des Flügels oder des Blendrahmens des Fensters bzw. der Tür integriert.

Dazu kann das Flügel- oder Blendrahmenprofil vorteilhafterweise mit einer Aussparung versehen sein, in deren Bereich bzw. durch die hindurch sich der Antrieb zumindest teilweise in eine Kammer des Flügel- bzw. Blendrahmenprofils erstreckt. Damit kann auch der Raum unter der Schubstange bzw. dem Antrieb für den Antrieb genutzt werden.

Von Vorteil ist zudem, wenn der Antrieb mit den an seinem Gehäuse vorgesehenen Stufen auf dem Flügel- bzw. Blendrahmen aufgelegt ist, wobei er bevorzugt durch Schrauben oder dergleichen auf diesem fixiert ist. Dabei kann der Antrieb teilweise in der Kammer des Flügel- bzw. Blendrahmenprofils und teilweise in der Falzluft des Fensters bzw. der Tür angeordnet sein.

Der erfindungsgemäße Antrieb kann relativ kompakt gehalten werden, wobei er unter Aufrechterhaltung der thermischen Isolation des Fensters bzw. der Tür insbesondere auch einfacher und platzsparender im Fenster bzw. der Tür montierbar ist. Das Fenster bzw. die Tür ist wesentlich schneller als bisher verriegel- und entriegelbar bzw. schneller positionierbar. Zudem sind über den Antrieb auch mehrere Verriegelungspunkte des Fensters bzw. der Tür gleichzeitig betätigbar. Infolge des größeren maximalen Hubs des Antriebs kann das Fenster bzw. die Tür nicht nur verriegelt und entriegelt, sondern auch in unterschiedliche Positionen wie insbesondere eine Kipp-, Geschlossen- und Drehposition verstellt werden.

Mit der erfindungsgemäßen Lösung kann der Raum einer Schubstange sowie der Raum unter einer solchen Schubstange teilweise für den Antrieb genutzt werden, indem eine herkömmliche Schubstange geteilt und die Schubstangenteile über das Abtriebselement des Antriebs wieder miteinander verbunden werden, so dass diese trotz der Teilung synchron bewegt werden können. Durch die mehrstufige Form des Antriebsgehäuses kann dieses mit wenigstens einer Stufe auf das Flügel- bzw. Blendrahmenprofil aufgelegt und beispielsweise durch Schrauben oder dergleichen mit dem Profil verbunden werden. Der erfindungsgemäße Antrieb ist sehr schnell und ermöglicht praktisch eine Positionsverstellung in Echtzeit sowie eine Echtzeitverriegelung. Der Antrieb kann nunmehr so im Flügel- bzw. Blendrahmen positioniert und dimensioniert werden, dass die thermische Isolation nicht beeinträchtigt wird.

Die Erfindung wird im Folgenden anhand eines Ausführungsbeispiels unter Bezugnahme auf die Zeichnung näher erläutert; in dieser zeigen:
- Fig. 1: eine schematische perspektivische Darstellung einer Ausführungsform eines erfindungsgemäßen Antriebs, wobei der Antrieb mit vollständigem, aus zwei Halbschalen bestehendem Gehäuse dargestellt ist.
- Fig. 2: eine weitere schematische Darstellung des Antriebs gemäß Fig. 1, wobei jedoch eine Halbschale des Gehäuses weggelassen ist,
- Fig. 3: eine schematische perspektivische Teildarstellung des Flügelprofils eines erfindungsgemäßen Fensters mit einem auf das Flügelprofil aufgelegten Antrieb gemäß Fig. 1,
- Fig. 4: eine schematische Querschnittsdarstellung eines Flügelund/oder Blendrahmenprofils, in deren Kammern jeweils ein Antrieb gemäß Fig. 1 eingesetzt ist,
- Fig. 5: eine schematische Darstellung eines der beiden Enden des Abtriebselements des Antriebs gemäß Fig. 1, an dem ein abnehmbares, austauschbares Endstück mit einem relativ kürzeren Anschlusszapfen zum Anschluss einer Schubstange oder Schubstangenelements angebracht ist,
- Fig. 6: eine schematische Darstellung eines der beiden Enden des Abtriebselements des Antriebs gemäß Fig. 1, an dem ein abnehmbares, austauschbares Endstück mit einem relativ längeren Anschlusszapfen zum Anschluss einer Schubstange bzw. Schubstangenelements angebracht ist,
- Fig. 7: eine vergrößerte schematische Darstellung des in der Fig. 5 erkennbaren Endstücks mit dem relativ kürzeren Anschlusszapfen zum Anschluss einer Schubstange bzw. Schubstangenelements,
- Fig.8: eine vergrößerte schematische Darstellung des in der Fig. 6 erkennbaren Endstücks mit dem relativ längeren Anschlusszapfen zum Anschluss einer Schubstange bzw. Schubstangenelements,
- Fig. 9: eine schematische Draufsicht auf ein mit einem abnehmbaren, austauschbaren Endstück versehenes Ende des Abtriebselements des Antriebs gemäß Fig. 1, und
- Fig. 10: eine schematische Teildarstellung des Abtriebselements des Antriebs gemäß Fig. 1, in der die Verzahnung sowie ein mit einem abnehmbaren, austauschbaren Endstück versehenes Ende des Abtriebselements zu erkennen ist.

Die Fig. 1 und 2 zeigen eine Ausführung eines erfindungsgemäßen Verriegelungsantriebs 10 für ein Fenster, eine Tür oder dergleichen. Dabei ist der Antrieb 10 in der Fig. 1 mit vollständigem, aus zwei Halbschalen bestehendem Gehäuse dargestellt, während in der Darstellung gemäß Fig. 2 eine Halbschale des Antriebsgehäuses weggelassen ist.

Der Antrieb 10 umfasst ein Gehäuse 12, eine im Gehäuse 12 angeordnete motorische Antriebseinheit 14 mit zugeordnetem Getriebe 16 sowie ein durch die motorische Antriebseinheit 14 mit zugeordnetem Getriebe 16 beaufschlagbares Abtriebselement 18.

Wie aus den Fig. 1 und 2 ersichtlich, besitzt das Gehäuse 12 und das Abtriebselement 18 jeweils eine längliche Form. Dabei erstreckt sich das längliche Abtriebselement 18 parallel zur Längsachse des Gehäuses 12 über dessen gesamte Länge durch dieses hindurch und an dessen beiden Stirnseiten darüber hinaus.

Über die motorische Antriebseinheit 14 mit zugeordnetem Getriebe 16 ist das längliche Abtriebselement 18 in beiden Längsrichtungen antreibbar. Dabei erstreckt sich das längliche Abtriebselement 18 mit seinen beiden insbesondere jeweils mit einer Schubstange oder Schubstangenelement 20 koppelbaren Enden 18' jeweils zumindest soweit aus dem Gehäuse 12 nach außen, dass diese auch bei maximalem Verfahrweg des Abtriebselements 18 in die eine oder andere Richtung noch außerhalb des Gehäuses 12 verbleiben. Um dies mit hinreichender Sicherheit zu gewährleisten, kann die Gesamtlänge des Abtriebselements 18 noch um eine gewisse Toleranz verlängert sein.

Das der motorischen Antriebseinheit 14 zugeordnete Getriebe 16 kann insbesondere eine Schneckenradstufe und/oder wenigstens eine Stirnradstufe umfassen.

Wie insbesondere aus Fig. 2 ersichtlich, kann das längliche Abtriebselement 18 zumindest abschnittsweise nach Art einer Zahnstange mit einer Verzahnung 22 versehen sein, mit der ein mit einer Gegenverzahnung versehenes Element des Getriebes 16 kämmt. Je nach Drehrichtung der motorischen Antriebseinheit 14 wird das Abtriebselement 18 somit linear entweder in der einen oder in der anderen Richtung bewegt. In den Darstellungen gemäß den Fig. 1 und 2 ist dieses längliche Abtriebselement 18 bezüglich des Gehäuses 12 mit maximalem Hub nach rechts verfahren.

Die beiden Enden 18' des länglichen Abtriebselements 18 sind zum Anschluss einer jeweiligen Schubstange bzw. Schubstangenelements 20 jeweils mit einem abnehmbaren, austauschbaren Endstück 28 versehen. Damit können in Abhängigkeit vom verwendeten Flügel- oder Blendrahmenprofil unterschiedliche Endstücke eingesetzt werden, womit eine optimale Adaption einer jeweiligen Schubstange oder eines jeweiligen Schubstangenelements 20 an ein jeweiliges Ende 18' des Abtriebselements 18 ermöglicht wird. Beispielhafte Ausführungsformen eines solchen Endstücks 28 sind weiter unten näher beschrieben.

Wie den Fig. 1 und 2 darüber hinaus zu entnehmen ist, besitzt das Gehäuse 12 die Form eines länglichen Quaders und ist gestuft, wobei es im vorliegenden Fall zweistufig ausgeführt ist.

Die motorische Antriebseinheit 14 mit zugeordnetem Getriebe 16 kann zur Erzeugung einer das längliche Abtriebselement 18 beaufschlagenden linearen Kraft von insbesondere zumindest 600 N ausgelegt sein, womit eine entsprechend schnelle, zeitnahe Verriegelung und/oder Entriegelung bzw. Positionierung gewährleistet ist.

Der maximale Verfahrweg des länglichen Abtriebselements 18 beträgt insbesondere zumindest 18 mm. Damit ist der Antrieb 10 nicht nur zum Verriegeln und Entriegeln, sondern auch zur Überführung des Fenster- bzw. Türflügels zwischen verschiedenen Positionen, wie beispielsweise einer Kipp-, Dreh- oder Geschlossen-Position einsetzbar.

Fig. 3 zeigt in schematischer perspektivischer Teilansicht das Flügelprofil 24 eines erfindungsgemäßen Fensters mit einem über wenigstens eine Gehäusestufe auf das Flügelprofil 24 aufgelegten Antrieb 10 gemäß Fig. 1. Dabei ist der Antrieb 10, wie bereits ausgeführt, nicht nur zum Verriegeln bzw. Entriegeln wenigstens eines Verriegelungspunktes, sondern insbesondere auch zur Freigabe oder zum Sperren eines Kippens, Drehens und/oder Überführens des Fensterflügels 24 in dessen geschlossene Position einsetzbar.

Wie insbesondere aus den Fig. 3 und 4 ersichtlich, kann der Antrieb 10 zumindest teilweise im Profil 24 des Flügels oder des Blendrahmens des Fensters bzw. der Tür integriert sein. Dabei ist das Flügel- oder Rahmenprofil 24 mit einer Aussparung 26 (vgl. insbesondere Fig. 4) versehen, in deren Bereich bzw. durch die hindurch sich der Antrieb 10 teilweise in eine Kammer des Flügel- bzw. Blendrahmenprofils 24 erstreckt.

Im vorliegenden Fall ist der Antrieb 10 über wenigstens eine an seinem Gehäuse 12 vorgesehene Stufe auf dem Flügel- bzw. Blendrahmenprofil 24 aufgelegt, auf dem es beispielsweise durch Schrauben oder dergleichen fixiert ist. Der Antrieb 10 sitzt im vorliegenden Fall teilweise in der Kammer des Flügel- bzw. Blendrahmenprofils 24 und teilweise in der Falzluft des Fensters.

An den beiden außerhalb des Antriebsgehäuses 12 liegenden Enden 18' des länglichen Abtriebselements 18 des Antriebs 10 ist jeweils über ein abnehmbares, austauschbares Endstück 28 eine Schubstange oder Schubstangenelement 20 angeschlossen.

Wie insbesondere aus den Fig. 5 und 6 ersichtlich, ist ein jeweiliges Endstück 28 am betreffenden Ende 18' des länglichen Abtriebselements 18 relativ zu diesem verstellbar und in unterschiedlichen Positionen fixierbar anbringbar.

Wie insbesondere auch anhand der Fig. 7 bis 9 zu erkennen, besitzt dabei ein jeweiliges Endstück 28 eine längliche Form, wobei es an einem Ende mit einem in eine entsprechende Öffnung 30 des betreffenden Endes 18' des länglichen Abtriebselements 18 einsteckbaren Gelenkzapfen 32 und an seinem gegenüberliegenden Ende mit einer Gewindeöffnung 34 versehen ist, in die zum Fixieren des relativ zum betreffenden Ende des Abtriebselements 18 um eine durch den Gelenkzapfen 32 definierte Drehachse drehbaren Endstücks 28 in einer jeweiligen Drehposition eine sich durch ein im betreffenden Ende 18' des Abtriebselements 18 vorgesehenes Langloch 36 hindurch erstreckende Kopfschraube 38 einschraubbar ist.

Zudem weist ein jeweiliges Endstück 28 auf seiner dem Gelenkzapfen 32 gegenüberliegenden Seite einen mit der Gewindeöffnung 34 ausgerichteten Anschlusszapfen 40 zum Anschluss der Schubstange bzw. des Schubstangenelements (20) auf.

Dabei kann dieser Anschlusszapfen 40 bei den verschiedenen austauschbaren Endstücken 28 insbesondere eine unterschiedliche Länge besitzen.

So ist das betreffende Ende 18' des Antriebselements 18 in der Darstellung gemäß Fig. 5 mit einem einen relativ kürzeren Anschlusszapfen 40 aufweisenden, in der Fig. 7 nochmals vergrößert dargestellten Endstück 28 versehen, während das betreffende Ende 18' des Antriebselements 18 in der Darstellung gemäß Fig. 6 mit einem einen relativ längeren Anschlusszapfen 40 aufweisenden, in der Fig. 8 nochmals vergrößert dargestellten Endstück 28 versehen ist.

Fig. 9 zeigt ein mit einem abnehmbaren, austauschbaren Endstück 28 versehenes Ende 18' des Abtriebselements 18 in schematischer Draufsicht.

In der schematischen Teildarstellung des Abtriebselements 18 gemäß Fig. 10 sind die Verzahnung 22 sowie ein mit einem abnehmbaren, austauschbaren Endstück 28 versehenes Ende 18' des Abtriebselements 18 zu erkennen.

### Bezugszeichenliste

- 10: Verriegelungsantrieb
- 12: Gehäuse
- 14: motorische Antriebseinheit
- 16: Getriebe
- 18: Abtriebselement
- 18': Ende
- 20: Schubstange, Schubstangenelement
- 22: Verzahnung
- 24: Flügelprofil, Blendrahmenprofil
- 26: Aussparung
- 28: abnehmbares, austauschbares Endstück
- 30: Öffnung
- 32: Gelenkzapfen
- 34: Gewindeöffnung
- 36: Langloch
- 38: Kopfschraube
- 40: Anschlusszapfen

## Patentansprüche

1. Verriegelungsantrieb (10) für ein Fenster, eine Tür oder dergleichen, mit einem Gehäuse (12), einer im Gehäuse (12) angeordneten motorischen Antriebseinheit (14) mit zugeordnetem Getriebe (16) und einem durch die motorische Antriebseinheit (14) mit zugeordnetem Getriebe (16) beaufschlagbaren Abtriebselement (18), wobei das Gehäuse (12) und das Abtriebselement (18) jeweils eine längliche Form besitzen, und wobei sich das längliche Abtriebselement (18) parallel zur Längsachse des Gehäuses (12) über dessen gesamte Länge durch dieses hindurch erstreckt, wobei die beiden Enden (18') des Abtriebselements (18) jeweils mit einer Schubstange oder einem Schubstangenelement (20) koppelbar sind,
**dadurch gekennzeichnet,**
**dass** das längliche Abtriebselement (18) über die motorische Antriebseinheit (14) mit zugeordnetem Getriebe (16) in beide Längsrichtungen antreibbar ist.

2. Antrieb nach Anspruch 1,
**dadurch gekennzeichnet,**
**dass** sich das längliche Abtriebselement (18) mit seinen beiden jeweils mit einer Schubstange oder einem Schubstangenelement (20) koppelbaren Enden (18') jeweils zumindest soweit aus dem Gehäuse (12) nach außen erstreckt, dass diese auch bei maximalem Verfahrweg des Abtriebselements (18) in die eine und andere Richtung noch außerhalb des Gehäuses (12) verbleiben.

3. Antrieb nach Anspruch 1 oder 2,
**dadurch gekennzeichnet,**
**dass** das der motorischen Antriebseinheit (14) zugeordnete Getriebe (16) eine Schneckenradstufe und/oder eine Stirnradstufe umfasst.

4. Antrieb nach einem der vorstehenden Ansprüche,
**dadurch gekennzeichnet,**
**dass** das längliche Abtriebselement (18) zumindest abschnittweise nach Art einer Zahnstange mit einer Verzahnung (22) versehen ist, mit der ein mit einer Gegenverzahnung versehenes Element des Getriebes (16) kämmt.

5. Antrieb nach einem der vorstehenden Ansprüche,
**dadurch gekennzeichnet,**
**dass** die beiden Enden (18') des länglichen Abtriebselements (18) zum Anschluss einer jeweiligen Schubstange bzw. Schubstangenelements (20) jeweils mit einem abnehmbaren, austauschbaren Endstück (28) versehen sind.

6. Antrieb nach Anspruch 5,
**dadurch gekennzeichnet,**
**dass** ein jeweiliges Endstück (28) am betreffenden Ende (18') des länglichen Abtriebselements (18) relativ zu diesem verstellbar und in unterschiedlichen Positionen fixierbar anbringbar ist.

7. Antrieb nach Anspruch 6,
**dadurch gekennzeichnet,**
**dass** ein jeweiliges Endstück (28) eine längliche Form besitzt und an einem Ende mit einem in eine entsprechende Öffnung (30) des betreffenden Endes (18') des länglichen Abtriebselements (18) einsteckbaren Gelenkzapfen (32) und an seinem gegenüberliegenden Ende mit einer Gewindeöffnung (34) versehen ist, in die zum Fixieren des relativ zum betreffenden Ende des Abtriebselements (18) um eine durch den Gelenkzapfen (32) definierte Drehachse drehbaren Endstücks (28) in einer jeweiligen Drehposition eine sich durch ein im betreffenden Ende (18') des Abtriebselements (18) vorgesehenes Langloch (36) hindurch erstreckende Kopfschraube (38) einschraubbar ist.

8. Antrieb nach Anspruch 7,
**dadurch gekennzeichnet,**
**dass** ein jeweiliges Endstück (28) auf seiner dem Gelenkzapfen (32) gegenüberliegenden Seite einen vorzugsweise mit der Gewindeöffnung (34) ausgerichteten Anschlusszapfen (40) zum Anschluss insbesondere einer Schubstange oder Schubstangenelements (20) aufweist.

9. Antrieb nach einem der vorstehenden Ansprüche,
**dadurch gekennzeichnet,**
**dass** das Gehäuse (12) die Form eines länglichen Quaders besitzt.

10. Antrieb nach Anspruch 9,
**dadurch gekennzeichnet,**
**dass** das die Form eines länglichen Quaders besitzende Gehäuse (12) gestuft, insbesondere zweistufig, ausgeführt ist.

11. Antrieb nach einem der vorstehenden Ansprüche,
**dadurch gekennzeichnet,**
**dass** der maximale Verfahrweg des länglichen Abtriebselements (18) aus der Grundstellung heraus, insbesondere in beide Verfahrrichtungen, zumindest 18 mm beträgt.

12. Fenster, Tür oder dergleichen mit wenigstens einem Antrieb (10) nach einem der vorstehenden Ansprüche.

13. Fenster oder Tür nach Anspruch 12,
**dadurch gekennzeichnet,**
**dass** der Antrieb (10) zum Verriegeln wenigstens eines Verriegelungspunktes und/oder zur Freigabe oder zum Sperren eines Kippens, Drehens und/oder Überführens des Fenster- bzw. Türflügels (24) in dessen geschlossene Position vorgesehen ist.

14. Fenster oder Tür nach Anspruch 12 oder 13,
**dadurch gekennzeichnet,**
**dass** der Antrieb (10) zumindest teilweise im Profil (24) des Flügels und/oder des Blendrahmens des Fensters bzw. der Tür integriert ist.

15. Fenster oder Tür nach Anspruch 14,
**dadurch gekennzeichnet,**
**dass** das Flügel- oder Blendrahmenprofil (24) mit einer Aussparung (26) versehen ist, in deren Bereich bzw. durch die hindurch sich der Antrieb (10) zumindest teilweise in eine Kammer des Flügel- bzw. Blendrahmenprofils (24) erstreckt.

16. Fenster oder Tür nach Anspruch 15,
**dadurch gekennzeichnet,**
**dass** der Antrieb (10) mit an seinem Gehäuse (12) vorgesehenen Stufen auf dem Flügel- bzw. Blendrahmenprofil (24) aufgelegt und bevorzugt durch Schrauben oder dergleichen auf diesem fixiert ist.

17. Fenster oder Tür nach einem der vorstehenden Ansprüche 12 bis 16, **dadurch gekennzeichnet,**
**dass** an den beiden Enden (18') des länglichen Abtriebselements (18) des Antriebs (10) jeweils eine Schubstange oder ein Schubstangenelement (20) angeschlossen ist.

## Claims

1. Locking drive (10) for a window, a door or the like, with a housing (12), a motorized drive unit (14) which is arranged in the housing (12) and has an associated gear mechanism (16) and an output element (18) which can be loaded by way of the motorized drive unit (14) with the associated gear mechanism (16), the housing (12) and the output element (18) each having an elongate shape, and the elongate output element (18) extending through the housing (12) parallel to the longitudinal axis of the latter over its entire length, it being possible for the two ends (18') of the output element (18) to be coupled in each case to a push rod or a push rod element (20), **characterized in that** the elongate output element (18) can be driven in both longitudinal directions via the motorized drive unit (14) with the associated gear mechanism (16).

2. Drive according to Claim 1, **characterized in that** the elongate output element (18) extends with its two ends (18'), which can be coupled in each case to a push rod or a push rod element (20), in each case at least so far out of the housing (12) to the outside that they still remain outside the housing (12) even in the case of a maximum movement travel of the output element (18) in the one and the other direction.

3. Drive according to Claim 1 or 2, **characterized in that** the gear mechanism (16) which is assigned to the motorized drive unit (14) comprises a worm gear stage and/or a spur gear stage.

4. Drive according to one of the preceding claims, **characterized in that** the elongate output element (18) is provided at least in sections in the manner of a rack with a toothing system (22), with which an element, provided with a complementary toothing system, of the gear mechanism (16) meshes.

5. Drive according to one of the preceding claims, **characterized in that** the two ends (18') of the elongate output element (18) are each provided with a removable, exchangeable end piece (28) for connecting a respective push rod or push rod element (20).

6. Drive according to Claim 5, **characterized in that** a respective end piece (28) can be attached to the relevant end (18') of the elongate output element (18) such that it can be adjusted relative to the latter and can be fixed in different positions.

7. Drive according to Claim 6, **characterized in that** a respective end piece (28) has an elongate shape and is provided at one end with a joint pin (32) which can be plugged into a corresponding opening (30) of the relevant end (18') of the elongate output element (18), and is provided at its opposite end with a threaded opening (34), into which a headed bolt (38) which extends through a slot (36) which is provided in the relevant end (18') of the output element (18) can be screwed in order to fix the end piece (28), which can be rotated relative to the relevant end of the output element (18) about a rotational axis defined by the joint pin (32), in a respective rotational position.

8. Drive according to Claim 7, **characterized in that**, on its side which lies opposite the joint pin (32), a respective end piece (28) has a connector pin (40) which is preferably aligned with the threaded opening (34) for the connection, in particular, of a push rod or push rod element (20).

9. Drive according to one of the preceding claims, **characterized in that** the housing (12) has the form of an elongate cuboid.

10. Drive according to Claim 9, **characterized in that** the housing (12) which has the form of an elongate cuboid is of stepped, in particular two-step, configuration.

11. Drive according to one of the preceding claims, **characterized in that** the maximum movement travel of the elongate output element (18) out of the basic position, in particular in both movement directions, is at least 18 mm.

12. Window, door or the like with at least one drive (10) according to one of the preceding claims.

13. Window or door according to Claim 12, **characterized in that** the drive (10) is provided for locking at least one locking point and/or for releasing or for locking tilting, rotating and/or transferring of the window or door panel (24) into its closed position.

14. Window or door according to Claim 12 or 13, **characterized in that** the driver (10) is integrated at least partially into the profile (24) of the panel and/or the cover frame of the window or the door.

15. Window or door according to Claim 14, **characterized in that** the panel or cover frame profile (24) is provided with a cut-out (26), in the region of which or through which the driver (10) extends at least partially into a chamber of the panel or cover frame profile (24).

16. Window or door according to Claim 15, **characterized in that** the drive (10) is placed on the panel or cover frame profile (24) with steps which are provided on its housing (12), and is preferably fixed on this panel or cover frame profile (24) by way of bolts or the like.

17. The window or door according to one of the preceding Claims 12 to 16, **characterized in that** the push rod or a push rod element (20) is connected in each case to the two ends (18') of the elongate output element (18) of the drive (10).

## Revendications

1. Entraînement de verrouillage (10) pour une fenêtre, une porte ou analogue, avec un boîtier (12), une unité d'entraînement motorisée (14) agencée dans le boîtier (12) avec une transmission associée (16) et un élément de sortie (18) pouvant être sollicité par l'unité d'entraînement motorisée (14) avec transmission associée (16), le boîtier (12) et l'élément de sortie (18) possédant respectivement une forme oblongue, et l'élément de sortie oblong (18) s'étendant parallèlement à l'axe longitudinal du boîtier (12) sur toute sa longueur à travers celui-ci, les deux extrémités (18') de l'élément de sortie (18) pouvant être couplées respectivement à une tige de poussée ou à un élément de tige de poussée (20), **caractérisé en ce que**
l'élément de sortie oblong (18) peut être entraîné dans les deux directions longitudinales par l'intermédiaire de l'unité d'entraînement motorisée (14) avec transmission associée (16).

2. Entraînement selon la revendication 1, **caractérisé en ce que** l'élément de sortie oblong (18) s'étend vers l'extérieur du boîtier (12) avec ses deux extrémités (18') pouvant être couplées respectivement à une tige de poussée ou à un élément de tige de poussée (20), respectivement au moins dans une mesure telle que celles-ci restent encore à l'extérieur du boîtier (12) même en cas de course maximale de l'élément de sortie (18) dans l'une et l'autre direction.

3. Entraînement selon la revendication 1 ou 2, **caractérisé en ce que** la transmission (16) associée à l'unité d'entraînement motorisée (14) comprend un étage à roue à vis et/ou un étage à roue cylindrique.

4. Entraînement selon l'une quelconque des revendications précédentes, **caractérisé en ce que** l'élément de sortie oblong (18) est pourvu, au moins par sections, à la manière d'une crémaillère, d'une denture (22) avec laquelle s'engrène un élément de la transmission (16) pourvu d'une denture complémentaire.

5. Entraînement selon l'une quelconque des revendications précédentes, **caractérisé en ce que** les deux extrémités (18') de l'élément de sortie oblong (18) sont pourvues respectivement d'une pièce d'extrémité amovible interchangeable (28) pour le raccordement d'une tige de poussée ou d'un élément de tige de poussée (20) respectif.

6. Entraînement selon la revendication 5, **caractérisé en ce qu'**une pièce d'extrémité respective (28) peut être montée sur l'extrémité concernée (18') de l'élément de sortie oblong (18) de manière réglable par rapport à celui-ci et en pouvant être fixée dans différentes positions.

7. Entraînement selon la revendication 6, **caractérisé en ce qu'**une pièce d'extrémité respective (28) possède une forme oblongue et est pourvue à une extrémité d'un tenon de joint (32) pouvant être inséré dans une ouverture correspondante (30) de l'extrémité concernée (18') de l'élément de sortie oblong (18) et à son extrémité opposée d'une ouverture filetée (34), dans laquelle, pour fixer dans une position de rotation respective la pièce d'extrémité (28) pouvant tourner par rapport à l'extrémité concernée de l'élément de sortie (18) autour d'un axe de rotation défini par le tenon de joint (32), une vis à tête (38) s'étendant à travers un trou oblong (36) prévu dans l'extrémité concernée (18') de l'élément de sortie (18) peut être vissée.

8. Entraînement selon la revendication 7, **caractérisé en ce qu'**une pièce d'extrémité (28) respective présente, sur son côté opposé au tenon de joint (32), un tenon de raccordement (40), de préférence orienté avec l'ouverture filetée (34), pour le raccordement notamment d'une tige de poussée ou d'un élément de tige de poussée (20).

9. Entraînement selon l'une quelconque des revendications précédentes, **caractérisé en ce que** le boîtier (12) possède la forme d'un parallélépipède oblong.

10. Entraînement selon la revendication 9, **caractérisé en ce que** le boîtier (12) possédant la forme d'un parallélépipède oblong est étagé, notamment à deux étages.

11. Entraînement selon l'une quelconque des revendications précédentes, **caractérisé en ce que** la course maximale de l'élément de sortie oblong (18) à partir de la position de base, notamment dans les deux direction de déplacement, est d'au moins 18 mm.

12. Fenêtre, porte ou analogue avec au moins un entraînement (10) selon l'une quelconque des revendications précédentes.

13. Fenêtre ou porte selon la revendication 12, **caractérisée en ce que** l'entraînement (10) est prévu pour verrouiller au moins un point de verrouillage et/ou pour autoriser ou bloquer un basculement, une rotation et/ou un transfert du battant de fenêtre ou de porte (24) dans sa position fermée.

14. Fenêtre ou porte selon la revendication 12 ou 13, **caractérisée en ce que** l'entraînement (10) est intégré au moins partiellement dans le profilé (24) du battant et/ou du dormant de la fenêtre ou de la porte.

15. Fenêtre ou porte selon la revendication 14, **caractérisée en ce que** le profilé du battant ou du dormant (24) est pourvu d'un évidement (26) dans la zone duquel ou à travers lequel l'entraînement (10) s'étend au moins partiellement dans une chambre du profilé du battant ou du dormant (24).

16. Fenêtre ou porte selon la revendication 15, **caractérisée en ce que** l'entraînement (10) est posé sur le profilé du battant ou du dormant (24) avec des étages prévus sur son boîtier (12) et est fixé sur celui-ci de préférence par des vis ou analogues.

17. Fenêtre ou porte selon l'une quelconque des revendications 12 à 16 précédentes, **caractérisée en ce qu'**une tige de poussée ou un élément de tige de poussée (20) est raccordé respectivement aux deux extrémités (18') de l'élément de sortie oblong (18) de l'entraînement (10).
